# EUROPÄISCHE PATENTSCHRIFT

(11) **EP 4 092 367 B1**
(45) Veröffentlichungstag und Bekanntmachung des Hinweises auf die Patenterteilung: **27.09.2023**
(21) Anmeldenummer: 22174922.9
(22) Anmeldetag: 23.05.2022
(51) Int. Cl.: F27D 1/18, C21C 5/46

(54) **STAHLWERKSANLAGE MIT BESCHICKUNGS-TORANLAGE SOWIE BESCHICKUNGS-TORANLAGE**
LOADING GATE SYSTEM AND STEELWORKS PLANT WITH LOADING GATE SYSTEM
INSTALLATION D'ACIÉRIE POURVUE D'INSTALLATION DE PORTAIL DE CHARGEMENT, AINSI QU'INSTALLATION DE PORTAIL DE CHARGEMENT

(30) Priorität: 11.10.2021 DE 102021211431
(43) Veröffentlichungstag der Anmeldung: 23.11.2022
(73) Patentinhaber: SMS Group GmbH, 40237 Düsseldorf (DE)
(72) Erfinder: Fusek, Ralf, 47475 Kamp-Lintfort (DE); Paschke, Jörg, 40822 Mettmann (DE); Hagen, Boris, 41564 Kaarst (DE); Prass, Thomas, 46240 Bottrop (DE)
(74) Vertreter: Klüppel, Walter

(56) Entgegenhaltungen:
- US-A- 4 049 246
- US-A- 4 094 496
- US-A- 4 212 453

## Beschreibung

Die Erfindung betrifft eine Beschickungs-Toranlage für eine pyrometallurgische Anlage, beispielsweise für eine Stahlwerksanlage mit wenigstens einem metallurgischen Gefäß mit einer Einhausung, welche eine Beschickungsöffnung aufweist und mit wenigstens einer Beschickungsbühne.

Beispielhafte Beschickungs-Toranlagen von Konverter Stahlwerken haben unter anderem die Aufgabe, die Umgebung und das Personal vor Hitze, Rauchgasen, Schlacke und Stahlspritzern zu schützen. Auf der Vorderseite der üblicherweise innen mit einem Hitzeschutz versehenen Einhausung des Konverters sind in der Regel auf Schienen verfahrbare Beschickungstore angeordnet.

Im Stand der Technik sind Beschickungstore bekannt, die auf einem Schienensystem einer Beschickungsbühne oder auf einem Aufbau der Bühnenkante nahe dem Konverter abgestützt und verfahrbar sind.

Die Verwendung eines Aufbaus auf der Bühnenkante hat den Nachteil, dass der zur Wartung des Konverters verfügbare Raum reduziert wird. Ein Aufbau stört ebenfalls beim Beschicken des Konverters mit der Roheisenpfanne, da sich deren Unterkante oft nahe der Bühnenoberfläche befindet, wenn die Pfanne an einem Kran hängend zum Konverter geführt wird.

Das Verfahren der Beschickungstore auf einem Schienensystem ist mit dem Nachteil behaftet, dass das Schienensystem in der Nähe des Konverters verschmutzungsanfällig ist und eine Gefahrenquelle bzw. Stolperfalle darstellt.

Aus der US 10,036,594 B2 ist ein Elektrolichtbogenofen mit einer Schlacketür bekannt, die einen Schlackekanal des Ofens verschließt.

Aus der US 4,212,453 A ist ein Konverter mit einer Einhausung bekannt, die mit hängend angeordneten Beschickungstoren verschlossen ist.

Aus der US 4,049,246 A ist eine Beschickungs-Toranlage bekannt, wobei diese Beschickungs-Toranlage zwei Beschickungstorflügel umfasst, welche einerseits hängend auf einem Träger und andererseits auf Schienenführungen der Beschickungsbühne abgestützt sind. Eine ebensolche Anlage ist aus der US 4,094,496 A bekannt.

Der Erfindung liegt die Aufgabe zugrunde, eine Beschickungs-Toranlage bereitzustellen, die wartungsarm und weniger störanfällig als die bekannten Systeme ist.

Die Aufgabe wird gelöst mit den Merkmalen des Anspruchs 1. Vorteilhafte Ausgestaltungen der Erfindung ergeben sich aus den Unteransprüchen.

Ein Gesichtspunkt der Erfindung betrifft eine Beschickungs-Toranlage für eine pyrometallurgische Anlage mit wenigstens einem metallurgischen Gefäß in einer Einhausung, wenigstens einer Beschickungsbühne, mit welcher eine Beschickungsöffnung und/oder eine Entleerungsöffnung in der Einhausung verschließbar ist, wobei die Beschickungs-Toranlage wenigstens einen Beschickungstorflügel umfasst, welcher hängend auf einem Träger abgestützt ist und welcher auf dem Träger verfahrbar ist, wobei der Träger von einem ortsfest auf der Beschickungsbühne angeordneten Gestell gehalten wird.

Die pyrometallurgische Anlage kann beispielsweise als Stahlwerksanlage ausgebildet sein. Der fachkundige Leser wird erkennen, dass die Konfiguration der

Anlage für die Erfindung nicht kritisch ist. Das pyrometallurgische Gefäß kann beispielsweise ein Konverter sein.

Das Gestell kann derart ausgebildet sein, dass die Abstützung des Trägers auf der Beschickungsbühne außerhalb des Beschickungsbereichs, d. h. außerhalb der Beschickungsöffnung und/oder der Entleerungsöffnung angeordnet ist. Auf diese Art und Weise kann ein Beschickungstor, das beispielsweise Abmessungen von 10 × 5 m und ein verhältnismäßig hohes Gewicht von bis zu 20 t aufweisen kann, sicher auf der Beschickungsbühne abgestützt werden. Die Aufhängung auf dem Träger ermöglicht es, die Führung des Beschickungstorflügels in einen Bereich zu verlagern, der weniger verschmutzungsanfällig ist. Darüber hinaus hat die erfindungsgemäße Konstruktion den Vorzug, dass die Beschickungsbühne im Bereich der Beschickungsöffnung ohne Schienen und ohne andere Aufbauten ausgeführt sein kann.

Die erfindungsgemäße Lösung hat den Vorzug, dass weniger Störungen beim Betrieb der Beschickungstore auftreten. Es sind deutlich weniger und einfachere Reinigungsarbeiten auf der Beschickungsbühne erforderlich. Schienen und Räder der Beschickungs-Toranlage besitzen eine höhere Standzeit. Auf der Beschickungstorbühne im mittleren Bereich der Einhausung ist mehr Platz für Wartungsarbeiten am Gefäß oder im Inneren der Einhausung, beispielsweise zum Erneuern des dort vorgesehenen Hitzeschutzes. Darüber hinaus wird die Sicherheit für das Personal der Stahlwerksanlage verbessert, insbesondere dadurch, dass die Beschickungs-Toranlage zuverlässiger betreibbar ist, sodass kein Betrieb des Gefäßes mit geöffneten Toren erfolgt.

Zweckmäßigerweise umfasst die Beschickungs-Toranlage zwei Beschickungstorflügel, die vorzugsweise in einer Ebene gegeneinander schließend ausgebildet sind.

Die Beschickungstorflügel können so aufgehängt sein, dass diese mit einem unteren Abstand zu der Beschickungsbühne aufgehängt sind, sodass unterhalb der Beschickungstorflügel zwischen diesen und der Beschickungsbühne ein größerer Spalt verbleibt, wodurch sichergestellt wird, dass etwaige Schlacke Ansammlungen auf der Beschickungsbühne die Zugänglichkeit der Beschickungstorflügel nicht beeinträchtigt.

Bei einer weiteren vorteilhaften Variante der Anlage gemäß der Erfindung ist vorgesehen, dass die Beschickungs-Toranlage eine Torschürze umfasst, die einen größeren Zwischenraum zwischen den Beschickungstorflügeln und der Beschickungsbühne verschließt. Diese im Wesentlichen dreiteilige Ausführung der Beschickungs-Toranlage hat den Vorzug, dass die Beschickungstorflügel etwas kleiner und leichter ausfallen können, sodass die Aufhängung der Beschickungstorflügel geringere Lasten aufnehmen müssen. Die Torschürze kann so ausgebildet sein, dass diese bedarfsweise entfernt werden kann, sodass die Beschickungsöffnung bedarfsweise vergrößert werden kann.

Eine weitere Entlastung der Aufhängung der Beschickungstorflügel ergibt sich, wenn die Beschickungstorflügel auf der Torschürze verschiebbar geführt sind. Die Torschürze bildet in diesem Fall eine Gleitführung und untere Abstützung der Beschickungstorflügel. Die Torschürze kann beispielsweise mittels Zapfen in gabelförmige Aufnahmen an dem Gestell eingehängt sein. Die Torschürze kann so ausgebildet sein, dass diese mittels eines Krans oder dergleichen Hebezeugs in die Einbaulage verbracht werden kann. Alternativ kann die Torschürze so ausgebildet und angeordnet sein, dass sie auf die Beschickungsbühne umgelegt werden kann.

Die Torschürze kann wenigstens eine Öffnung zur Probenentnahme oder Inspektion des Innenraums der Konverter Einhausung aufweisen.

Bei einer zweckmäßigen Ausgestaltung der Anlage gemäß der Erfindung ist vorgesehen, dass der Träger ein Profil aufweist, das wenigstens eine Fahrspur für wenigstens ein Stützrad wenigstens eines Beschickungstorflügels bildet.

Die Beschickungs-Toranlage kann wenigstens einen Fahrantrieb aufweisen, der wenigstens ein angetriebenes Stützrad umfasst.

Zweckmäßigerweise bildet die Fahrspur eine Führung für das wenigstens eine Stützrad.

Bei der erfindungsgemäßen Ausgestaltung der Anlage ist vorgesehen, dass der wenigstens eine Beschickungstorflügel wenigstens ein oberes und ein unteres Stützrad aufweist, die in der Fahrtrichtung mit Abstand zueinander auf gegenüberliegenden Seiten des Massenschwerpunkts des Beschickungstorflügels angeordnet sind, sodass der Träger in vorteilhafter Art und Weise eine Momentenstütze für den betreffenden Beschickungstorflügel bildet.

Wenigstens ein Stützrad kann wenigstens einen Spurkranz umfassen, der mit einem Führungsprofil der Fahrspur zusammenwirkt. Bei einer bevorzugten Ausführung der Anlage ist vorgesehen, dass ein oder mehrere obere Stützräder jeweils zwei Spurkränze aufweisen, die mit einem oben auf dem Träger angeordneten rechteckigen Führungsprofil der Fahrspur zusammenwirken.

Die Erfindung wird nachstehend anhand eines in den Zeichnungen dargestellten Ausführungsbeispiels erläutert, das eine Stahlwerksanlage mit einem Konverter als pyrometallurgische Anlage beschreibt. Es zeigen:
- Figur 1: eine Vorderansicht einer Beschickungs-Toranlage gemäß der Erfindung in geöffnetem Zustand, wobei der dahinter angeordnete Konverter sowie die Einhausung des Konverters aus Gründen der Vereinfachung nicht dargestellt sind,
- Figur 2: eine perspektivische Ansicht der geöffneten Beschickungs-Toranlage gemäß Figur 1,
- Figur 3: eine Vorderansicht der geschlossenen Beschickungs-Toranlage gemäß der Erfindung,
- Figur 4: eine perspektivische Ansicht der auf der Beschickungsbühne angeordneten Gestelle für die Beschickungstorflügel,
- Figur 5: eine Vorderansicht einer Beschickungs-Toranlage gemäß einem zweiten Ausführungsbeispiel der Erfindung und
- Figur 6: eine Detailansicht des zweiten Ausführungsbeispiels gemäß Figur 5.

Das in den Figuren gezeigte Ausführungsbeispiel veranschaulicht eine Beschickungs-Toranlage 1 an einem Konverter Stahlwerk. Die Beschickungs-Toranlage 1 ist Teil der nicht dargestellten Stahlwerksanlage, die wenigstens einen Konverter, eine Einhausung für den Konverter und eine Beschickungsöffnung 2 aufweist, die von der Beschickungs-Toranlage 1 wahlweise freigegeben oder verschlossen wird. Die Beschickungs-Toranlage 1 umfasst zwei Gestelle 3, die beiderseits der Beschickungsöffnung 2 der nicht dargestellten Einhausung auf einer Beschickungsbühne 4 angeordnet sind.

Die Beschickungs-Toranlage 1 umfasst weiterhin zwei Beschickungstorflügel 5, welche jeweils auf einem Träger 6 eines Gestells 3 hängend abgestützt sind. Die Gestelle 3 sind mit einem Abstand zueinander in einer Öffnungs- und Schließebene der Beschickungs-Toranlage 1 so aufgestellt, dass diese beiderseits der Beschickungsöffnung 2 so angeordnet sind, dass die Beschickungsöffnung 2 nicht abgedeckt wird. In dieser Öffnungs- und Schießebene sind die Gestelle 3 so ausgerichtet, dass die Träger 6 fluchtend zueinander angeordnet sind. Jeder der Träger 6 ist als sogenannter Fahrträger ausgebildet, d. h. jeder Träger 6 umfasst auf seiner oberen Stirnseite eine Fahrspur 7 für ein Stützrad 9 eines Beschickungstorflügels 5.

Figur 4 zeigt die in der Öffnungs- und Schließebene gegenüberliegend mit Abstand zueinander angeordneten Gestelle 3 ohne die auf diesen aufgehängten Beschickungstorflügel 5. Die Gestelle 3 umfassen jeweils vertikale Stützen 11, die den Träger 6 aufnehmen, der sich in der Öffnungs- und Schließebene der Beschickungs-Toranlage 1 (in der X-Achse) erstreckt. Die Stützen 11 bilden jeweils ein Dreipunkt-Auflager, wobei an jedem Gestell 3 auf der der Beschickungsöffnung 2 zugewandten Seite zwei Stützen 11 vorgesehen sind, wohingegen auf der in der Öffnungs- und Schließebene der Beschickungsöffnung 2 abgewandten Seite nur eine Stütze 11 vorgesehen ist. Darüber hinaus ist jedes Gestell 3 mit einer horizontalen Abstützung 8 versehen, die den ggf. in der Z-Achse auftretenden Kräften entgegenwirkt.

Die Beschickungstorflügel 5 umfassen jeweils vier Stützräder 9, nämlich zwei obere Stützräder 9 sowie zwei untere Stützräder 9. Eines der oberen Stützräder 9 ist jeweils angetrieben. Der zugehörige Fahrantrieb ist mit dem Bezugszeichen 10 versehen. Die oberen Stützräder 9 sind jeweils mit zwei Spurkränzen versehen, die mit einer Profilleiste der Fahrspur 7 auf der Oberseite des Trägers 6 zusammenwirken. Die unteren Stützräder 9 liegen gegen die Unterseite des Trägers 6 an und fangen ein etwa auftretendes Kippmoment der Beschickungstorflügel 5 auf. Zweckmäßigerweise sind ein oberes Stützrad 9 und ein unteres Stützrad 9 beiderseits mit Abstand zu einem Massenschwerpunkt eines Beschickungstorflügels 5 so angeordnet, dass sie einem Kippmoment des betreffenden Beschickungstorflügels 5 sicher entgegenwirken.

Der Fahrweg der Beschickungstorflügel 5 wird zweckmäßigerweise mittels Endschaltern und/oder Anschlägen begrenzt.

Im Folgenden wird Bezug genommen auf die Figuren 5 und 6, die ein zweites Ausführungsbeispiel der Erfindung zeigen. Gleiche Bauteile sind bei dem Ausführungsbeispiel gemäß Figuren 5 und 6 mit gleichen Bezugszeichen versehen.

Die in Figur 5 dargestellte Beschickungs-Toranlage 1 umfasst ebenfalls zwei Beschickungstorflügel 5 sowie weiterhin eine Torschürze 12, die einen Zwischenraum zwischen den Beschickungstorflügeln 5 sowie der Beschickungsbühne 4 verdeckt und eine untere Führung für die Beschickungstorflügel 5 bildet. Die Beschickungstorflügel könnten sich auf einer oberen Stirnfläche der Torschürze 12 abstützen. Die obere Stirnfläche der Torschürze 12 ist zweckmäßigerweise als Gleitführung für die Beschickungstorflügel 5 ausgebildet.

Figur 5 zeigt die geöffnete Beschickungs-Toranlage 1 gemäß dem zweiten Ausführungsbeispiel der Erfindung. Die Beschickungsöffnung 2 wird nach unten zu der Beschickungsbühne 4 durch die Torschürze 12 begrenzt. Die Torschürze 12 ist, wie das der Detailansicht in Figur 6 zu entnehmen ist, jeweils an ihren Seiten mit oberen und unteren Zapfen 13 versehen, die in gabelförmige Aufnahmen 14 der Gestelle 3 eingehängt sind. Die Torschürze 12 wird mittels eines Krans in die in Figur 5 gezeigte Einbaulage eingehängt. Die Beschickungstorflügel 5 sind jeweils an ihrer Unterseite mit einer die Torschürze übergreifenden Schutzlippe 15 versehen, die den unteren Abschluss eines Spaltes zwischen den Beschickungstorflügeln 5 und der Torschürze 12 bildet.

In der Torschürze 12 ist zweckmäßigerweise eine nicht näher bezeichnete Öffnung zur Probenentnahme oder zur Wartung vorgesehen, wobei dabei die Torschürze einen Hitzeschutz für die sich auf der Beschickungsbühne 4 aufhaltenden Arbeitskräfte bildet.

### Bezugszeichenliste

- 1: Beschickungs-Toranlage
- 2: Beschickungsöffnung
- 3: Gestelle
- 4: Beschickungsbühne
- 5: Beschickungstorflügel
- 6: Träger
- 7: Fahrspur
- 8: horizontale Abstützung
- 9: Stützräder
- 10: Fahrantrieb
- 11: Stützen
- 12: Torschürze
- 13: Zapfen
- 14: gabelförmige Aufnahmen
- 15: Schutzlippe

## Patentansprüche

1. Beschickungs-Toranlage für eine pyrometallurgische Anlage, insbesondere Stahlwerksanlage, umfassend wenigstens ein metallurgisches Gefäß mit einer Einhausung und wenigstens eine Beschickungsbühne (4), mit welcher eine Beschickungsöffnung (2) und/oder Entleerungsöffnung in der Einhausung verschließbar ist, wobei die Beschickungs-Toranlage (1) wenigstens einen Beschickungstorflügel (5) umfasst, welcher hängend auf einem Träger (6) abgestützt ist und welcher auf dem Träger (6) verfahrbar ist, wobei der Träger (6) von einem ortsfest auf der Beschickungsbühne (4) angeordneten Gestell (3) gehalten wird wobei der wenigstens eine Beschickungstorflügel (5) wenigstens ein oberes Stützrad (9) aufweist, **dadurch gekennzeichnet, dass** der Beschickungstorflügel (5) weiterhin wenigstens ein unteres Stützrad (9) aufweist, und dass die oberen und unteren Stützräder (9) in der Fahrtrichtung mit Abstand zueinander auf gegenüberliegenden Seiten des Massenschwerpunkts des Beschickungstorflügels (5) angeordnet sind.

2. Beschickungs-Toranlage nach Anspruch 1, **dadurch gekennzeichnet, dass** die Beschickungs-Toranlage (1) zwei Beschickungstorflügel (5) umfasst, die vorzugsweise in einer Ebene gegeneinander schließend ausgebildet sind.

3. Beschickungs-Toranlage nach einem der Ansprüche 1 oder 2, **dadurch gekennzeichnet, dass** die Beschickungstorflügel (5) mit einem unteren Abstand zu der Beschickungsbühne (4) aufgehängt sind.

4. Beschickungs-Toranlage nach einem der Ansprüche 1 bis 3, **dadurch gekennzeichnet, dass** die Beschickungs-Toranlage (1) eine Torschürze (12) umfasst, die einen Zwischenraum zwischen den Beschickungstorflügeln (5) und der Beschickungsbühne (4) verschließt.

5. Beschickungs-Toranlage nach Anspruch 4, **dadurch gekennzeichnet, dass** die Beschickungstorflügel (5) auf der Torschürze (12) verschiebbar geführt sind.

6. Beschickungs-Toranlage nach einem der Ansprüche 1 bis 5, **dadurch gekennzeichnet, dass** der Träger (6) ein Profil aufweist, das wenigstens eine Fahrspur (7) für wenigstens ein Stützrad (9) wenigstens eines Beschickungstorflügels (5) bildet.

7. Beschickungs-Toranlage nach einem der Ansprüche 1 bis 6, **dadurch gekennzeichnet, dass** die Beschickungs-Toranlage (1) wenigstens einen Fahrantrieb (10) aufweist, der wenigstens ein angetriebenes Stützrad (9) umfasst.

8. Beschickungs-Toranlage nach einem der Ansprüche 1 bis 7, **dadurch gekennzeichnet, dass** die Fahrspur (7) eine Führung für das wenigstens eine Stützrad (9) bildet.

9. Beschickungs-Toranlage nach einem der Ansprüche 1 bis 8, **dadurch gekennzeichnet, dass** wenigstens ein Stützrad (9) wenigstens einen Spurkranz umfasst, der mit einem Führungsprofil der Fahrspur (7) zusammenwirkt.

## Claims

1. Charging door system for a pyrometallurgical plant, particularly steel works, comprising at least one metallurgical vessel with a housing and at least one charging platform (4), by which a charging opening (2) and/or emptying opening in the housing is or are closable, wherein the charging door plant (1) comprises at least one charging door leaf (5) which is supported by suspension on a carrier (6) and which is movable on the carrier (6), wherein the carrier (6) is held by a frame (3) arranged in stationary location on the charging platform (4), wherein the at least one charging door leaf (5) comprises at least one upper support wheel (9), **characterised in that** the charging door leaf (5) further comprises at least one lower support wheel (9) and that the upper and lower support wheels (9) are arranged in the travel direction at a spacing from one another on opposite sides of the mass centre of gravity of the charging door leaf (5).

2. Charging door system according to claim 1, **characterised in that** the charging door system (1) comprises two charging door leaves (5) which are preferably constructed to close relative to one another in a plane.

3. Charging door system according to one of claims 1 and 2, **characterised in that** the charging door leaf (5) is suspended with a lower spacing from the charging platform (4).

4. Charging door system according to any one of claims 1 to 3, **characterised in that** the charging door system (1) comprises a door apron (12) which closes an intermediate space between the charging door leaves (5) and the charging platform (4).

5. Charging door system according to claim 4, **characterised in that** the charging door leaf (5) is guided on the door apron (12) to be displaceable.

6. Charging door system according to any one of claims 1 to 5, **characterised in that** the carrier (6) has a profile which forms at least one travel track (7) for at least one support wheel (9) of at least one charging door leaf (5).

7. Charging door system according to any one of claims 1 to 6, **characterised in that** the charging door system (1) comprises at least one travel drive (10) which comprises at least one driven support wheel (9).

8. Charging door system according to any one of claims 1 to 7, **characterised in that** the travel track (7) forms a guide for the at least one support wheel (9).

9. Charging door system according to any one of claims 1 to 8, characterised int hat at least one support wheel (9) comprises at least one track flange which co-operates with a guide profile of the travel track (7).

## Revendications

1. Installation de porte de chargement pour une installation pyrométallurgique, en particulier une installation d'aciérie, comprenant au moins un récipient métallurgique avec une enceinte et au moins une plate-forme de chargement (4), au moyen de laquelle une ouverture de chargement (2) et/ou une ouverture de vidage peut être fermée dans l'enceinte, l'installation de porte de chargement (1) comprenant au moins un vantail de porte de chargement (5), qui s'appuie de manière suspendue sur un support (6) et qui est déplaçable sur le support (6), ledit support (6) étant maintenu par un bâti (3) disposé de manière fixe sur la plate-forme de chargement (4), ledit au moins un vantail de porte de chargement (5) comportant au moins une roue d'appui supérieure (9), **caractérisée en ce que** le vantail de porte de chargement (5) comporte en outre au moins une roue d'appui inférieure (9), et **en ce que** les roues d'appui supérieure et inférieure (9) sont disposées à distance l'une de l'autre dans la direction de déplacement sur des côtés opposés du centre de gravité du vantail de porte de chargement (5).

2. Installation de porte de chargement selon la revendication 1, **caractérisée en ce que** l'installation de porte de chargement (1) comprend deux vantaux de porte de chargement (5), qui sont de préférence conçus pour se fermer l'un contre l'autre dans un plan.

3. Installation de porte de chargement selon l'une des revendications 1 ou 2, **caractérisée en ce que** les vantaux de porte de chargement (5) sont suspendus à une distance inférieure de la plate-forme de chargement (4).

4. Installation de porte de chargement selon l'une des revendications 1 à 3, **caractérisée en ce que** l'installation de porte de chargement (1) comprend un tablier (12) qui ferme un espace intermédiaire entre les vantaux de porte de chargement (5) et la plate-forme de chargement (4).

5. Installation de porte de chargement selon la revendication 4, **caractérisée en ce que** les vantaux de porte de chargement (5) sont guidés de manière coulissante sur le tablier (12) de la porte.

6. Installation de porte de chargement selon l'une des revendications 1 à 5, **caractérisée en ce que** le support (6) présente un profil formant au moins une voie de circulation (7) pour au moins une roue d'appui (9) d'au moins un vantail de porte de chargement (5).

7. Installation de porte de chargement selon l'une des revendications 1 à 6, **caractérisée en ce que** l'installation de porte de chargement (1) comporte au moins un entraînement de déplacement (10) qui comprend au moins une roue d'appui (9) entraînée.

8. Installation de porte de chargement selon l'une des revendications 1 à 7, **caractérisée en ce que** la voie de circulation (7) forme un guidage pour ladite au moins une roue d'appui (9).

9. Installation de porte de chargement selon l'une des revendications 1 à 8, **caractérisée en ce que** ladite au moins une roue d'appui (9) comprend au moins un boudin qui coopère avec un profil de guidage de la voie de circulation (7).
